# FASCICULE DE BREVET EUROPEEN

(11) **EP 0 687 812 B1**
(45) Date de publication et mention de la délivrance du brevet: **28.10.1998**
(21) Numéro de dépôt: 95401303.3
(22) Date de dépôt: 06.06.1995
(51) Int. Cl.: F02M 59/04, F02M 59/08, F02M 63/00, F02M 63/02

(54) **Pompe à haute pression pour alimenter des injecteurs d'essence pour moteurs à explosion**
Hochdruckpumpe zum Speisen von Kraftstoffeinspritzventilen für Verbrennungsmotoren
High pressure pump for feeding fuel injectors for internal combustion engines

(30) Priorité: 17.06.1994 FR 9407493
(43) Date de publication de la demande: 20.12.1995
(73) Titulaire: HYDRO RENE LEDUC, F-54122 Azerailles (FR)
(72) Inventeur: Porel, Louis-Claude, F-88700 Jeanmenil (FR)
(74) Mandataire: Loyer, Bertrand

(56) Documents cités:
- FR-A- 983 405
- FR-A- 1 020 771
- FR-A- 1 193 413
- FR-A- 1 519 694
- GB-A- 2 172 339
- US-A- 3 739 809
- PATENT ABSTRACTS OF JAPAN vol. 18 no. 269 (M-1609) ,23 Mai 1994 & JP-A-06 042431 (TOYOTA MOTOR CORP) 15 Février 1994,

## Description

Il est connu d'employer des injecteurs dans les moteurs à explosion. Cependant, pour alimenter de tels injecteurs, il faut des pompes à haute pression (environ 140 bars) et il est très difficile de réaliser de telles pompes parce que l'essence a une viscosité et un pouvoir graissant très faibles et il en résulte que ces pompes sont onéreuses.

Les pompes hydrauliques à pistons axiaux entraînés en un mouvement alternatif par un plateau biais sont connus depuis très longtemps. En particulier dans le brevet 1.519.694 du 3 février 1967 on a décrit une pompe à plateau biais contre la face inclinée duquel reposent une pluralité de pistons creux contretenus chacun par un ressort. Chaque piston creux est muni d'une tête sphérique reposant dans le logement conique d'un plot, également creux qui glisse sur la face inclinée du plateau biais. Sur cette face inclinée est gravée un sillon courbe en forme de lunule de telle sorte que lorsque un patin passe au-dessus de la lunule, la communication hydraulique est établie entre la chambre, remplie d'huile, dans laquelle oscille le plateau biais et l'intérieur du piston creux correspondant; ce qui réalise la phase d'admission du liquide hydraulique dans le piston. Dans la partie de la course du patin qui correspond au mouvement de refoulement du piston, cette communication est interrompue et le liquide est refoulé à haute pression à travers un clapet anti-retour disposé du côté opposé du piston.

Cette disposition ne permet pas de pomper à haute pression des liquides tels que de l'essence sans plomb, car il se produit immédiatement des grippages et des fuites.

La présente invention concerne une telle pompe qui présente l'avantage considérable d'être très simple et donc très bon marché tout en ne grippant pas malgré le fait que l'essence n'a pratiquement aucun pouvoir lubrifiant, en particulier l'essence sans plomb.

La pompe selon la présente invention est une pompe à plateau biais et à pistons axiaux du type dans laquelle lesdits pistons axiaux sont creux et ont chacun une tête partiellement sphérique qui repose sur un plot glissant sur la surface du plateau biais lequel tourne dans une chambre d'admission remplie du liquide à pomper et comporte une lunule courbe permettant l'aspiration à travers les plots et les têtes des pistons, caractérisée par le fait que le corps de la pompe est monobloc et est en deux parties, la première partie comportant un alésage cylindrique dans lequel sont disposés l'arbre de la pompe et les roulements qui le portent ; tandis que la deuxième partie comporte un autre alésage dans lequel sont disposés : un plateau biais solidaire de l'arbre de la pompe ; un noyau cylindrique, dont les faces sont parallèles, traversé par une série d'alésages débouchants destinés à recevoir les pistons; un deuxième noyau dont la face plane avant est appliquée conte la face plane arrière du premier noyau, ce deuxième noyau portant des clapets anti-retour en face de chaque alésage débouchant et dont la partie arrière comporte un épaulement circulaire ; et un bouchon vissé à l'extrémité dudit deuxième alésage et prenant appui sur l'épaulement du deuxième noyau de façon à maintenir les deux noyaux serrés l'un contre l'autre en appui contre une butée circulaire ménagée dans la deuxième partie du corps de pompe au niveau de la face avant du premier noyau; les deux parties du corps de pompe étant séparées l'une de l'autre par un joint d'étanchéité de sorte que seules les pièces de la deuxième partie soient en contact avec l'essence à injecter.

A titre d'exemple et pour faciliter la compréhension de l'invention, on a représenté au dessin annexé une vue en coupe longitudinale d'un mode de réalisation de l'invention.

En se reportant à cette figure, on voit que le corps 1 de la pompe est en deux parties 1a et 1b, l'alésage de la partie 1a pouvant avoir un diamètre différent de celui de la partie 1b et ces deux parties étant séparées l'une de l'autre par un joint d'étanchéité 2.

La première partie 1a est également obturée par un autre joint d'étanchéité 3 et, entre les deux joints d'étanchéité 2 et 3, sont disposés des roulements 4 qui portent l'arbre 5 de la pompe. Un bouchon 6 permet de doser une quantité de lubrifiant logée dans l'espace libre compris entre les joints 2 et 3.

L'alésage interne de la partie 1b comporte une couronne circulaire 7 destinée à constituer une butée d'appui.

Du côté de la butée 7 tournée vers la partie 1a est disposée une chambre 8, dite chambre d'admission, dans laquelle se débat un plateau biais 9, solidaire de l'arbre 5 et ayant, dans l'exemple représenté un diamètre voisin de celui de l'arbre 5.

Entre le plateau biais 9 et l'arbre 5 est disposée une bague cylindrique 10, qui sert de surface d'appui au joint d'étanchéité 2.

De l'autre côté de la butée 7 est disposé un noyau cylindrique 11. Ce noyau cylindrique 11 comporte deux faces planes parallèles 11a et 11b. Ce noyau est traversé par une pluralité d'alésages débouchants 12, qui sont au nombre de 3 dans l'exemple représenté.

Dans chaque alésage 12 est disposé un piston creux 13, dont la tête 14 est une portion de sphère qui repose dans le logement conique d'un plot d'appui 15 qui glisse sur la surface 9a du plateau biais 9.

De manière connue en soi, la surface 9a du plateau biais 9 est munie d'une lunule courbe qui permet au liquide se trouvant dans la chambre 8 de traverser le plot 15 et la tête 14 pour pénétrer à l'intérieur du piston 13. La chambre 8 comporte un orifice d'admission 8a.

En appui contre la face arrière 11b du noyau 11 se trouve la face avant d'un deuxième noyau 16 qui porte une pluralité de clapets anti-retour 17, chacun en face de chaque alésage 12 (trois dans l'exemple représenté).

A sa partie arrière, ce noyau 16 comporte un épaulement 18. Un bouchon 19, vissé dans l'alésage interne de la partie 1b vient prendre appui sur l'épaulement 18 du noyau 16 et maintient ainsi les deux noyaux 16 et 11 serrés l'un contre l'autre en appui contre la butée circulaire 7. Un pion de blocage 20 assure un positionnement correct des deux noyaux 11 et 16 l'un par rapport à l'autre.

L'arbre 5 de la pompe est réalisé en acier allié et traité pour avoir une dureté Rockwell de 62HRC. La face 9a du plateau biais subit une succession d'opérations de rectification, rodage et polissage à la pâte pour avoir un état de surface qui correspond un indice de rugosité Ra (Rugosité arithmétique) inférieur à 0,2 micron.

Les plots 15 sont en bronze; leur face plane est rodée à Ra = 2 microns. Le logement conique de chacun des plots 15, dans lequel repose la tête sphérique 14 du piston est tout d'abord polie de façon à avoir un état de surface correspondant à la norme Ra = 0,2 micron ; et ensuite on trace sur cette surface une multiplicité de rayures croisées d'une profondeur inférieure au centième de millimètres. Ceci permet le maintien d'un film de liquide au cercle de contact cône/sphère même lorsque la pompe est à l'arrêt et évite le grippage lors du démarrage.

Les pistons 13 sont en acier allié traité pour avoir une dureté Rockwell de 62 HRC. La sphère de chaque piston est rodée à la pierre pour un état de surface Ra = 0,1 micron. Le rodage est suivi d'un polissage à la pâte de manière à obtenir un "poli-miroir". Le noyau 11 est réalisé en acier type à roulement, traité pour une dureté Rockwell à coeur de 60 HRC.

Le fait que les alésages 12 soient des alésages débouchants permet d'usiner leur surface avec la même grande précision que celle des pistons de façon à leur donner le même état de surface.

La finition de la face arrière 11b du corps 11 est rectifiée, puis rodée et le polissage final sur marbre permet d'obtenir un état de surface "rodé-glacé" de rugosité Ra inférieur à 0,2 micron.

Les clapets anti-retour 17 sont en acier à hautes caractéristiques mécaniques, traités pour avoir une résistance à la rupture de 1.800 N/mm². Après ce traitement, les clapets subissent un rodage plan pour obtenir un état de surface Ra = 0,2 micron, puis un glaçage sur marbre polisseur de planéité inférieur à une "frange", la frange étant une unité de mesure de planéité. On obtient ainsi une grande qualité de l'étanchéité face 11b/clapets 17.

L'écrou 19 permet de réaliser une précontrainte sur les noyaux 11 et 16 qui sont serrés l'un contre l'autre à une force supérieure à l'effort de séparation maximum auquel ils seront soumis pendant le fonctionnement.

Ces deux noyaux sont de préférence munis de joints d'étanchéité 21 et 22. Mais là encore, le fait que l'alésage interne de la partie 1b soit un alésage débouchant et le fait que les parois extérieures des noyaux 11 et 16 soient des cylindres permet d'obtenir un état de surface parfait de ces parois et donc une étanchéité par contact métal sur métal telle que les joints 21 et 22 ne sont pratiquement pas sollicités et ont ainsi une excellente résistance dans le temps.

Dans l'exemple représenté, la pente du plateau biais est déterminée de façon que la valeur de la tangente soit de 0,2, ce qui donne un angle de 11,2°. Il est préférable que cet angle soit compris entre 10° et 15°. Pour des valeurs supérieures la composante radiale des forces s'exerçant sur les pistons devient trop importante et cela peut provoquer un griffage entre les pistons et leurs alésages.

La structure particulière de la pompe permet d'avoir deux parties distinctes séparées l'une de l'autre par le joint d'étanchéité 2, la partie 1a qui supporte les plus gros efforts étant isolée de l'essence et baignant dans un lubrifiant, seule la deuxième partie 1b baigne dans l'essence.

L'ensemble de ces dispositions ont pour résultat qu'il est possible de réaliser une pompe à plateau biais qui pompe non pas un liquide hydraulique ayant une bonne viscosité (200 centiStokes) mais de l'essence ayant une viscosité 400 fois inférieure (0,5 centiStoke), ce qui n'avait jamais pu être obtenu auparavant.

## Revendications

1. Pompe à haute pression pour alimenter des injecteurs d'essence du type à plateau biais (9) et à pistons axiaux, lesdits pistons (13) étant creux et reposant chacun par leur tête sphérique (14) contre un plot de glissement (15) glissant sur le plateau biais (9) lequel se débat dans une chambre d'admission (8) remplie en particulier d'essence sans plomb et comporte une lunule permettant l'aspiration de l'essence dans les pistons (13) à travers les plots (15) et les têtes (14) de pistons, caractérisée par le fait que le corps (1) de la pompe est monobloc et en deux parties, la première partie (1a) comportant un alésage cylindrique dans lequel sont disposés l'arbre 5 de la pompe et ses roulements (4); tandis que la deuxième partie (1b) comporte un autre alésage dans lequel sont disposés : un plateau biais (9) solidaire de l'arbre (5) de la pompe ; un noyau cylindrique (11), dont les faces (11a, 11b) sont parallèles, traversé par une pluralité d'alésages débouchants (12) destinés à recevoir les pistons (13) ; un deuxième noyau cylindrique (16) dont la face plane avant est appliquée contre la face arrière (11b) du premier, ce deuxième noyau (16) portant des clapets anti-retour (17) en face de chaque alésage (12) et dont la partie arrière comporte un épaulement circulaire (18); et un bouchon (19) vissé à l'extrémité de l'alésage interne de la deuxième partie (1b) du corps de pompe (1), ledit bouchon (19) prenant appui sur l'épaulement (18) du deuxième noyau (16) de façon à maintenir les deux noyaux (11, 16) serrés l'un contre l'autre en appui contre une butée circulaire (7) ménagée dans la deuxième partie (1b) du corps de pompe (1), les alésages internes des deux parties (1a, 1b) du corps de pompes étant séparés l'un de l'autre par un joint d'étanchéité (2) de telle sorte que seules les pièces situées dans la deuxième partie (1b) soient en contact avec l'essence à injecter.

2. Pompe selon la revendication 1, dans laquelle l'alésage interne de la première partie (1a) du corps de pompe (1) est muni d'un deuxième joint d'étanchéité (3) de sorte que l'espace dans lequel sont disposés les roulements soit étanche et rempli d'un lubrifiant de capacité dosée.

3. Pompe selon la revendication 1, dans laquelle le plateau biais (9) a une pente préférentiellement comprise entre 10° et 15°.

4. Pompe selon la revendication 3, dans laquelle le plateau biais (9) a une pente de 11,2°.

5. Pompe selon la revendication 1, dans laquelle les plots de glissement (15) sont en bronze, les logements coniques de ces plots recevant les têtes sphériques (14) des pistons creux (13) étant dans un premier temps polis pour avoir un état de surface de Ra = 0,2 micron; cette surface étant ensuite munie de rayures croisées d'une profondeur moyenne inférieure au centième de millimètre.

6. Pompe selon la revendication 1, dans laquelle le noyau (11) dans lequel sont ménagés les alésages (12) recevant les pistons creux (13) est en acier du type à roulement traité pour une dureté Rockwell à coeur de 60 HRC, lesdits pistons (13) étant en acier allié et traité pour avoir une dureté Rockwell de 62 HRC.

7. Pompe selon la revendication 6, dans laquelle la tête sphérique (14) de chaque piston (13) est rodée à la pierre pour un état de surface Ra = 0,1 micron, puis est polie à la pâte jusqu'au "poli-miroir".

8. Pompe selon la revendication 1, dans laquelle la face arrière (11b) du noyau (11) dans lequel sont pratiqués les alésages (12) des pistons creux (13) est polie, rectifiée, rodée, puis polie sur marbre pour avoir un état de surface "rodé-glacé" de rugosité Ra inférieure à 0,2 micron.

9. Pompe selon la revendication 1, dans laquelle la face (9a) du plateau biais (9) est rectifiée, rodée et polie pour avoir un état de surface de rugosité Ra inférieure à 0,2 micron.

10. Pompe selon la revendication 1, dans laquelle les noyaux (11) et (16) sont mis sous précontrainte au moyen du bouchon (19) de façon à être serrés l'un contre l'autre avec une force au moins légèrement supérieure à l'effort maximum de séparation qu'ils peuvent subir en fonctionnement.

11. Pompe selon la revendication 8, dans laquelle le positionnement correct des noyaux (11) et (16) l'un par rapport à l'autre est obtenu par un pion (20).

12. Pompe selon la revendication 1, dans laquelle les noyaux (11 et 16) sont munis de joints d'étanchéité (21 et 22).

## Patentansprüche

1. Hockdruckpumpe zum Speisen von Kraftstoffeinspritzventilen des Typs mit einer Pendelscheibe (9) und Axialkolben (13), die hohl ausgebildet sind und deren jeder mittels eines kugelförmigen Kopfes (14) auf einer Gleitscheibe (15) ruht, der auf der Pendelscheibe (9) gleitet, die in einer Ansaugkammer (8) hin und herläuft, welche insbesondere mit bleifreiem Kraftstoff gefüllt ist, und eine sichelförmige Öffnung enthält, welche das Ansaugen von Kraftstoff in die Kolben (13) durch die Scheiben (15) und die Köpfe (14) der Kolben hindurch gestattet, **dadurch gekennzeichnet**, daß der Körper (1) der Pumpe einstückig ausgebildet ist und aus zwei Teilen besteht, wobei der erste Teil (1a) eine zylindrische Bohrung aufweist, in der die Welle (5) der Pumpe und deren Lager (4) vorgesehen sind, während der zweite Teil (1b) mit einer anderen Bohrung versehen ist, in der folgendes angebracht ist:
eine Pendelscheibe (9), die mit der Welle (5) der Pumpe einstückig ausgebildet ist,
ein zylindrischer Kern (11), dessen Seitenflächen (11a,11b) parallel verlaufen und der von einer Vielzahl von Durchgangsbohrungen (12) durchquert wird, die zur Aufnahme der Kolben (13) dienen,
ein zweiter zylindrischer Kern (16), dessen vordere ebene Fläche gegen die hintere Fläche (11b) des ersten Kernes anliegt, wobei dieser zweite Kern (16) Rückschlagventile (17) jeder Bohrung (12) gegenüberliegend trägt und sein hinterer Abschnitt eine Ringschulter (18) aufweist,
und ein Schraubstöpsel (19) am Ende der Innenbohrung des zweiten Abschnitts (1b) des Körpers der Pumpe (1), wobei dieser Stöpsel (19) gegen die Schulter (18) des zweiten Kerns (16) derart anliegt, daß er die beiden gegeneinander gedrückten Kerne (11,16) in Anlage gegen einen Ringanschlag (7) hält, der in dem zweiten Teil (1b) des Körpers der Pumpe (1) ausgebildet ist, wobei die Innenbohrungen der beiden Teile (1a,1b) des Körpers der Pumpe voneinander durch eine Dichtung (2) derart abgeteilt sind, daß nur die Elemente, die in dem zweiten Teil (1b) angebracht sind, sich in Kontakt mit dem einzuspritzenden Kraftstoff befinden.

2. Pumpe nach Anspruch 1, bei der die Innenbohrung des ersten Teils (1a) des Körpers der Pumpe (1) mit einer zweiten Dichtung (3) derart versehen ist, daß der Raum, in dem die Lager angebracht sind, abgedichtet und mit einem Schmiermittel mit dosierter Kapazität gefüllt ist.

3. Pumpe nach Anspruch 1, bei der die Pendelscheibe (9) eine Neigung aufweist, die bevorzugt im Bereich von 10° bis 15° liegt.

4. Pumpe nach Anspruch 3, bei der die Pendelscheibe (9) eine Neigung von 11,2° hat.

5. Pumpe nach Anspruch 1, bei der die Gleitscheiben (15) aus Bronze sind, wobei die die Kugelköpfe (14) der Hohlkolben (13) aufnehmenden konischen Aussparungen dieser Scheiben zuerst poliert werden, um einen Oberflächenzustand von Ra = 0,2 Micron aufzuweisen, und wobei diese Oberfläche anschließend mit sich kreuzenden Riefen einer mittleren Tiefe versehen sind, die kleiner als ein Hundertstel Millimeter ist.

6. Pumpe nach Anspruch 1, bei der der Kern (11), in dem die Bohrungen (12) zur Aufnahme der Hohlkolben (13) ausgebildet sind, aus einem vergüteten Lagerstahl mit einer Rockwell-Kernhärte von 60 HRC besteht, wobei die Kolben (13) aus legiertem und vergütetem Stahl mit einer Rockwell-Härte von 62 HRC gefertigt sind.

7. Pumpe nach Anspruch 6, bei der der Kugelkopf (14) jedes Kolbens (13) zum Erreichen eines Oberflächenzustandes Ra = 0,1 Micron gehont und anschließend mit einer Paste bis zum Erreichen einer "Spiegelpolitur" poliert ist.

8. Pumpe nach Anspruch 1, bei der die hintere Fläche (11b) des Kerns (11), in dem die Bohrungen (12) für die Hohlkolben (13) ausgebildet sind, poliert, geschliffen, geläppt sowie anschließend auf Marmor poliert ist, um einen Oberflächenzustand "glattgeschliffen" mit einer Rauhigkeit Ra kleiner als 0,2 Micron zu erhalten.

9. Pumpe nach Anspruch 1, bei der die Fläche (9a) der Taumelscheibe (9) geschliffen, geläppt und poliert ist, um einen Oberflächenzustand mit einer Rauhigkeit Ra kleiner als 0,2 Micron zu erhalten.

10. Pumpe nach Anspruch 1, bei der die Kerne (11) und (16) mittels des Stöpsels (19) vorgespannt sind derart, daß sie gegeneinander gedrückt werden mit einer Kraft, die mindestens etwas größer als die maximal Trennungskraft ist, der sie bei Betrieb unterliegen können.

11. Pumpe nach Anspruch 8, bei der die genaue Positionierung der Kerne (11) und (16) relativ zueinander durch einen Stift (20) erhalten wird.

12. Pumpe nach Anspruch 1, bei der die Kerne (11 und 16) mit Dichtungen (21 und 22) versehen sind.

## Claims

1. A high-pressure pump for feeding fuel injectors of the type having a bias plate (9) and axial pistons, said pistons (13) being hollow and each resting by means of their spherical heads (14) against a sliding contact piece (15) which slides on the bias plate (9) which moves within an admission chamber (8) filled in particular with unleaded fuel and comprises a crescent permitting the intake of the fuel into the pistons (13) through the contact pieces (15) and the piston heads (14), characterised by the fact that the body (1) of the pump is monobloc and in two parts, the first part (la) comprising a cylindrical bore in which are arranged the shaft (5) of the pump and its bearings (4); whilst the second part (1b) comprises a different bore in which there are arranged: a bias plate (9) integral with the shaft (5) of the pump; a cylindrical core (11), the faces (11a, 11b) of which are parallel, through which a plurality of opening bores (12) pass which are intended to receive the pistons (13); a second cylindrical core (16) having a plane front face which is applied against the rear face (11b) of the first, this second core (16) bearing non-return valves (17) opposite each bore (12) and the rear part of which comprises a circular shoulder (18); and a plug (19) screwed to the end of the internal bore of the second part (16) or the pump body (1), said plug (19) bearing on the shoulder (18) of the second core (16) so as to keep the two cores (11, 16) pressed tightly against one another, bearing against a circular stop (7) provided in the second part (1b) of the pump body (1), the internal bores of the two parts (la, 1b) of the pump body being separated from each other by a gasket (2) such that only the parts located in the second part (1b) are in contact with the fuel to be injected.

2. A pump according to Claim 1, in which the internal bore of the first part (1a) of the pump body (1) is provided with a second gasket (3) such that the space in which the bearings are arranged is impermeable and filled with a lubricant of metered capacity.

3. A pump according to Claim 1, in which the bias plate (9) has a slope which is preferably between 10° and 15°.

4. A pump according to Claim 3, in which the bias plate (9) has a slope of 11.2°.

5. A pump according to Claim 1, in which the sliding contact pieces (15) are made of bronze, the conical housings of these contact pieces receiving the spherical heads (14) of the hollow pistons (13) being firstly polished so as to have a surface condition of Ra = 0.2 microns; this surface then being provided with crossed scores of an average depth of less than one-hundredth of a millimetre.

6. A pump according to Claim 1, in which the core (11) in which the bores (12) receiving the hollow pistons (13) are provided is made of bearing-type steel treated for a Rockwell core hardness of 60 HRC, said pistons (13) being of alloyed steel treated to have a Rockwell hardness of 62 HRC.

7. A pump according to Claim 6, in which the spherical head (14) of each piston (13) is honed for a surface condition of Ra = 0.1 micron, and then is polished using paste until it is "mirror-finished".

8. A pump according to Claim 1, in which the rear face (11b) of the core (11) in which the bores (12) for the hollow pistons (13) are made is polished, ground, honed then polished on marble so as to have a honed-mirror-finished surface condition of a roughness Ra of less than 0.2 microns.

9. A pump according to Claim 1, in which the face (9a) of the bias plate (9) is ground, honed and polished so as to have a surface condition of roughness Ra of less than 0.2 microns.

10. A pump according to Claim 1, in which the cores (11) and (16) are prestressed by means of the plug (19) so as to be held tightly against one another with a force which is at least slightly greater than the maximum separation stress to which they may be subjected during operation.

11. A pump according to Claim 8, in which the correct positioning of the cores (11) and (16) relative to each other is obtained by a pin (20).

12. A pump according to Claim 1, in which the cores (11 and 16) are provided with gaskets (21 and 22).
